# EUROPÄISCHE PATENTSCHRIFT

(11) **EP 1 309 500 B1**
(45) Veröffentlichungstag und Bekanntmachung des Hinweises auf die Patenterteilung: **20.12.2006**
(21) Anmeldenummer: 01940461.5
(22) Anmeldetag: 11.05.2001
(51) Int. Cl.: B65D 83/20

(54) **SPRÜHKAPPE FÜR AEROSOLDRUCKGASPACKUNGEN**
SPRAY CAP FOR AEROSOL PRESSURE PACKS
BOUCHON ATOMISEUR POUR EMBALLAGES D'AEROSOL A GAZ SOUS PRESSION

(30) Priorität: 12.05.2000 DE 10023451
(43) Veröffentlichungstag der Anmeldung: 14.05.2003
(73) Patentinhaber: Beiersdorf AG, 20253 Hamburg (DE)
(72) Erfinder: BÜTTNER, Thomas, 79346 Endingen (DE); MENZEL, Norbert, 21244 Buchholz (DE)
(86) Internationale Anmeldenummer: PCT/EP2001/005415
(87) Internationale Veröffentlichungsnummer: WO 2001/085573

(56) Entgegenhaltungen:
- EP-A- 0 863 089
- US-A- 2 753 214
- US-A- 4 203 552
- US-A- 5 263 616

## Beschreibung

Die Erfindung betrifft eine Sprühkappe zum Aufsatz auf eine Aerosoldruckgaspackung.

Druckgaspackungen sind für gewöhnlich aufgebaut aus einer Sprühdose mit einer im Dosendeckel mündenden Sprühleitung und einem Sprühventil, welches sich in, vor oder hinter der Sprühleitung befindet. Dieses Ventil ist im "Lagerzustand" geschlossen und kann zur Entnahme des Verpackungsinhaltes mit einem von außen zugänglichen Betätigungselement gegen eine Rückstellkraft geöffnet werden.

Zum Schutz des Sprühkopfes sind die üblichen Sprühdosen mit einer Schutzhaube versehen.

Sprühdosen bestehen in der Regel aus Metall oder aus Kunststoff, wobei der Sprühkopf, Teile des Sprühkopfes, das Betätigungselement und die Schutzhaube ebenfalls aus Kunststoff gefertigt sein können. Der zu versprühende Inhalt ist dabei unter Überdruck in die Metall- oder Kunststoffdose eingefüllt und wird bei Betätigung des Ventils als Nebel (Aerosol) oder auch als Schaum freigesetzt.

Sprühdosen oder Druckgaspackungen sind für vielerlei Produkte auf dem Markt; beispielhaft erwähnt seien hier Produkte aus dem Kosmetikbereich, wie Haarspray, Deodorants, Rasierschäume, aber auch Sprühkleber, Zimmererfrischungsdüfte, Insektensprays, Putzmittel und vielerlei mehr.

Derzeit zur Verfügung stehende Sprühsysteme für Aerosoldruckgaspackungen liegen ein- oder mehrteilig vor. Sie bestehen in der Regel aus Kunststoff (hauptsächlich aus Polypropylen). Die Fingerbetätigungsfläche zum Auslösen des Sprühvorganges ist in dem sichtbaren Außenteil der Sprühkappe federnd bzw. beweglich gelagert, so daß durch ein Herunterdrücken der Fingerbetätigungsfläche der Sprühmechanismus ausgelöst werden kann.

Flexible Bereiche in Kappen auf Spraydosen sind vom Prinzip her bekannt. Dabei sind für gewöhnlich Teile oder Bereiche von der übrigen Sprühkappe abgeteilt oder abgetrennt und stellen die Betätigungsfläche zum Auslösen des Sprühmechanismus dar. Zur Gewährleistung einer freien Beweglichkeit sind diese Bereiche nicht oder nur teilweise mit dem sichtbaren Außenteil der Sprühkappe verbunden. Es liegt bei dem gesamten System also keine geschlossene Oberfläche vor.
Oftmals wird beim ersten Auslösen des Sprühvorganges eine Kunststoffverbindung oder eine Perforation aufgebrochen, um ein Eindrücken des Betätigungsfeldes zu ermöglichen.

Die DE 91 03 135 U1 betrifft eine Sprühdose mit einer im Dosendeckel mündenden Sprühleitung, mit einem Sprühventil in der Sprühleitung, das normalerweise geschlossen ist und mit einem von außen zugänglichen, abnehmbaren Betätigungselement gegen eine Rückstellkraft zu öffnen ist, und mit einer, über den Dosenkopf stülpbaren, abnehmbaren Schutzhaube. Eine der Ausführungsformen dieser Sprühdose weist eine elastische Deckelplatte auf, wobei der Dosendeckel bei Druck nachgibt. Durch die Verschiebung des Deckels in Richtung auf das Sprühventil wird dieses geöffnet.

Auch die US 3,262,607 zeigt eine Sprühflaschenkappe mit einer flexiblen Kopfplatte, wobei der Sprühstrahl durch zwei hintereinanderliegende Öffnungen jeweils in einer innenliegenden und einer außenliegenden Deckelwand nach außen tritt.

Die EP 0 323 874 A1 zeigt einen mit einer Schutzkappe versehenen Behälter zum Versprühen von Produkten. Die Abgabe des Produktes geschieht hier durch die Absorption und die Wiedergabe des Produktes über ein absorbierendes Mittel, welches im wesentlichen die Form einer Scheibe hat. Eine Ausführungsform des Behälters ist ebenfalls derart gestaltet, daß das Mittel für die Betätigung der Ausspritzvorrichtung von der Außenseite der Schutzglocke einen verformbaren Bereich der Schutzglocke aufweist.

Ein Nachteil der bisherigen Sprühsysteme ist die oben beschriebene Tatsache, daß die Fingerbetätigungsfläche und der sichtbare Außenteil der Sprühkappe keine Einheit bilden oder aber in ihrem Sprühmechanismus kompliziert aufgebaut sind. In die zwischen der Betätigungsfläche und der Kappe vorliegenden Zwischenräume können Verunreinigungen von außen eindringen, die zu einer Beeinträchtigung des Sprühmechanismus führen können. Neben Staub oder Partikeln können dies insbesondere bei klebrigen Sprühnebeln, wie es beispielsweise bei Haarspray, Sprühkleber oder dergleichen der Fall ist, entsprechende Tröpfchen des Packungsinhaltes sein, die den Sprühmechanismus dauerhaft schädigen.
Ein weiterer Nachteil der Zweiteiligkeit ist die geringe optische Attraktivität.

EP 0 863 089 offenbart eine Sprühkappe gemäß dem Oberbegriff des Anspruchs 1, mit einer einstückigen Oberfläche aus Elastomer.

Aufgabe der Erfindung ist es, ein Sprühsystem in Form einer Sprühkappe für Aerosoldruckgasflaschen zur Verfügung zu stellen, welches die genannten Nachteile des Standes der Technik nicht aufweist. Insbesondere soll eine Sprühkappe zur Verfügung gestellt werden, bei der ein Eindringen von Verunreinigungen von außen in den Sprühmechanismus verhindert oder zumindest verringert wird und welches für einfache Sprühmechanismen angewendet werden kann.

Gelöst wird die Aufgabe durch eine erfindungsgemäße Sprühkappe zum Aufstecken auf eine Aerosoldruckgaspackung, wie es im Hauptanspruch dargestellt wird. Die Unteransprüche beschreiben eine vorteilhafte Ausführungsformen dieser Sprühkappe und eine Verpackung mit dieser Sprühkappe.

Der Hauptanspruch betrifft eine Sprühkappe zum Aufsatz auf eine Aerosoldruckgaspackung, wobei die Sprühkappe 1 eine komplett geschlossene Oberfläche besitzt, sich in der Sprühkappe 1 eine Düsenöffnung 11 befindet und in die Oberfläche eine Betätigungsfläche 12 zum Auslösen des Sprühmechanismus integriert ist, welche aus einem flexiblen Material besteht.

Durch die geschlossene Oberfläche der Sprühkappe 1 ist diese nach außen gegen Feuchtigkeit und Verunreinigungen geschützt. Nur im Bereich der Düsenöffnung 11 ist die Oberfläche unterbrochen, wobei die Düsenöffnung 11 derart in die Sprühkappe 1 integriert werden kann, daß auch hier keine Tröpfchen oder dergleichen eindringen können.

Die Betätigung des Fingertasters, welcher sich unter der Sprühkappe 1 befindet, wird durch die reversible Verformung des flexiblen Kunststoffes im Bereich der Betätigungsfläche 12 ermöglicht. Wird die Betätigungsfläche 12 wieder losgelassen, so wird aufgrund der Flexibilität die ursprüngliche Form der Sprühkappe 1 beziehungsweise der Betätigungsfläche 12 wiederhergestellt. Das weichere und flexiblere Material besitzt zudem den Vorteil höherer Griffigkeit, so daß ein Abrutschen von der Betätigungsfläche 12 vermieden wird und die Handhabbarkeit, insbesondere im Naßbereich, verbessert wird. Das Griffgefühl für den Anwender ist angenehmer als bei den bisherigen Betätigungsflächen.

In einer besonders vorteilhaften Ausführungsform der Sprühkappe wird dieser Effekt dadurch verstärkt, daß die Betätigungsfläche zum Auslösen des Sprühmechanismus strukturiert ist, insbesondere durch Noppen, Rasten, Rillen, Kerben oder dergleichen.

Eine besonders vorteilhafte Ausführungsform des erfindungsgemäßen Sprühsystems zeichnet sich dadurch aus, daß das System in einem Zweikomponenten-Spritzgußverfahren hergestellt wird. Es ist ebenfalls möglich, ein vorher in das Spritzgußwerkzeug eingelegtes Teil mit einer zweiten Komponente zu umspritzen. In einer weiteren Vorgehensweise läßt sich dieser Membranbereich separat kleben, schweißen oder montieren.

Hierdurch werden produktionsseitig bedingte Spalten oder Ritzen in der Sprühkappe 1 vermieden und ein in sich geschlossenes System garantiert.

Die Sprühkappe besteht dabei aus einem thermoplastischem Kunststoff, vorzugsweise aus PE oder PP. Weiterhin können PS, SAN, ABS, PA, POM oder andere Massenkunststoffe eingesetzt werden. Die Betätigungsfläche wird aus einem weichen synthetischem Material mit hohem Rückstellvermögen, beispielsweise aus einem thermoplastischen Elastomer, vorzugsweise auf PE oder EPDM-Basis, hergestellt. Silikone oder Polyurethane können ebenso verwendet werden.

Unter der Sprühkappe 1 lassen sich die bisher bekannten Sprühmechanismen verwenden, so daß bestehende Fertigungsanlagen hierfür nicht umgerüstet werden müssen. Beispielsweise können die gängigen Spraydosen mit Tellerventil als Druckgaspackung in Verbindung mit der erfindungsgemäßen Sprühkappe verwendet werden.

Die für die Fertigung des Sprühmechanismus verwendeten Materialien müssen dabei nicht mehr so hochwertig sein wie bei bisherigen Sprühkappen, da durch das geschlossene System keine Feuchtigkeit und keine aggressiven Dämpfe oder Aerosole bis zum Mechanismus vordringen können. Eine besondere Berücksichtigung beispielsweise der Korrosionsbeständigkeit kann daher bei Anwendung des erfindungsgemäßen Systems entfallen, so daß die Produktionskosten des Sprühsystems herabgesenkt werden können.

Die erfindungsgemäße Sprühkappe 1 kann für alle gängigen Druckgaspackungen 2 entsprechend passgenau geformt werden. Der an der Druckgaspackung 2 anliegende Hals 13 der Sprühkappe 1 kann dabei zusätzlich mit der Verpackung verklebt werden, um eine bessere Abdichtung nach außen zu erzielen. Da keine Verunreinigungen nach innen dringen können, ist ein öffnen der Sprühkappe 1 zur Reinigung des Sprühkopfes nicht notwendig.

Weiterhin kann die Verbindung zwischen der Sprühkappe 1 und der Druckgaspackung 2 im Bereich des Halses 13 in Form einer Bördelkante an der Druckgaspackung ausgebildet sein, über die die Sprühkappe einschnappt. Eine Variante hiervon liegt vor, wenn die Sprühkappe aufgrund eines Vorsprungs bzw. einer Nut an der Druckgaspackung einrastet.

Weiterhin wird erfindungsgemäß eine Aerosoldruckgaspackung mit einer wie im vorhergehenden beschriebenen Sprühkappe beansprucht, wobei die Druckgaspackung 2 und die Sprühkappe 1 einteilig sind, also eine gemeinsame geschlossene Oberfläche bilden. Durch diese Ausgestaltung des gesamten Druckgaspackungssystems wird die Abgeschlossenheit nach außen zusätzlich verbessert, wodurch zum einen der Schutz des Innem und des Sprühmechanismus verbessert wird, zum anderen das Aussehen optimiert wird, so daß die Druckgaspackung für den Verbraucher attraktiver wird.

## Patentansprüche

1. Sprühkappe zum Aufsatz auf eine Aerosoldruckgaspackung und zur Betätigung eines Fingertasters, der sich unter der Sprühkappe (1) befindet wobei
■ sich in der Sprühkappe (1) eine Düsenöffnung (11) befindet;
■ die Sprühkappe (1) ansonsten eine komplett geschlossene Oberfläche besitzt:
■ in die Oberfläche eine Betätigungsfläche (12) zum Auslösen des Sprühmechanismus integriert ist, welche aus einem thermoplastischen Elastomer besteht, gewählt aus Elastomere aus PE- oder EPDM-Basis Silikon und/oder Polyurethan;
■ **dadurch gekennzeichnet, dass** die Sprühkappe (1) von der Betätigungsfläche (12) abgesehen aus einem thermoplastischem Kunststoff besteht, insbesondere aus PE, PP, PS, SAN, ABS, PA und/oder POM.

2. Sprühkappe nach Anspruch 1, **dadurch gekennzeichnet, dass** die Betätigungsfläche zum Auslösen des Sprühmechanismus strukturiert ist, insbesondere durch Noppen, Rasten, Rillen, Kerben oder dergleichen.

3. Sprühkappe nach einem der vorhergehenden Ansprüche, **dadurch gekennzeichnet, dass** die Sprühkappe in einem Zweikomponenten-Spritzgussverfahren hergestellt wird.

4. Aerosoldruckgaspackung umfassend eine Sprühkappe nach einem der vorhergehenden Ansprüche, eine Aerosoldruckgaspackung und einen Sprühmechanismus, der unter der Sprühkappe (1) angeordnet ist.

## Claims

1. Spray cap for placement on pressurized-gas aerosol pack and for activation of a button located under the spray cap (A), where
• there is a nozzle opening (11) located in the spray cap (1);
• the spray cap (1) has an otherwise completely coherent surface;
• an activator area (12) for triggering the spray mechanism has been integrated into the surface and is composed of a thermoplastic elastomer selected from PE or EPDM-based elastomers, siticone and/or polyurethane;
• **characterized in that**, except for the activator area (12), the spray cap (1) is composed of a thermoplastic, in particular of PE, PP. PS, SAN, ABS, PA and/or POM.

2. Spray cap according to Claim 1, **characterized in that** the activator area for triggering the spray mechanism has a structure, in particular by virtue of bumps, notches, grooves, nicks or the like.

3. Spray cap according to any of the preceding claims, **characterized in that** the spray cap is produced in a two-component injection-moulding process.

4. Pressurized-gas aerosol pack encompassing a spray cap according to any of the preceding claims, a pressurized-gas aerosol pack, and encompassing, arranged under the spray cap (1), a spray mechanism.

## Revendications

1. Capuchon de pulvérisation en vue du couronnement d'un emballage de gaz d'aérosol sous pression et en vue de l'actionnement d'un doigt, qui se trouve sous le capuchon de pulvérisation (1),
• un orifice de buse (11) se trouvant dans la capuchon de pulvérisation (1);
• le capuchon de pulvérisation (1) possédant, par ailleurs, une surface complètement fermée;
• une surface d'actionnement (12) étant intégrée dans la surface en vue du déclenchement du mécanisme de pulvérisation, qui se compose d'un élastomère thermoplastique, sélectionné parmi les élastomères à base de PE ou de EPDM, de silicone, et/ou de polyuréthanne.
• **caractérisé en ce que** le capuchon de pulvérisation (1), à l'exception de la surface d'actionnement (12), se compose d'une matière synthétique thermoplastique, en particulier de PE, PP, PS, SAN, ABS, PA et/ou POM.

2. Capuchon de pulvérisation selon la revendication 1, **caractérisé en ce que** la surface d'actionnement est structurée, en vue du déclenchement du mécanisme de pulvérisation, en particulier par des boutons, des encoches, des rainures, des entailles ou des éléments similaires.

3. Capuchon de pulvérisation selon l'une quelconque des revendications précédentes, **caractérisé en ce que** le capuchon de pulvérisation est fabriqué dans un procédé de moulage par injection à deux composants.

4. Emballage de gaz d'aérosol sous pression, comprenant un capuchon de pulvérisation selon l'une quelconque des revendications précédentes, un emballage de gaz d'aérosol sous pression et une mécanisme de pulvérisation, qui est disposé sous le capuchon de pulvérisation (1).
